# FASCICULE DE BREVET EUROPEEN

(11) **EP 2 305 359 B1**
(45) Date de publication et mention de la délivrance du brevet: **02.01.2013**
(21) Numéro de dépôt: 10010768.9
(22) Date de dépôt: 27.09.2010
(51) Int. Cl.: A63G 31/00, A63C 19/04

(54) **Aire de jeux recouverte d'un sol en elastomere**
Spielbereich, der mit einem Elastomerfußboden bedeckt ist
Playing area covered with an elastomer floor

(30) Priorité: 30.09.2009 FR 0956777
(43) Date de publication de la demande: 06.04.2011
(73) Titulaire: Corchero, Richard, 64700 Hendaye (FR)
(72) Inventeur: Corchero, Richard, 64700 Hendaye (FR)
(74) Mandataire: Fragnaud, Aude

(56) Documents cités:
- EP-A1- 0 365 062
- EP-A1- 0 562 891
- EP-A2- 1 732 048
- WO-A1-00/75417
- FR-A1- 2 391 519
- FR-A1- 2 503 383
- US-A- 4 527 150

## Description

### Domaine de l'invention.

L'invention concerne les aires de jeux et plus particulièrement les aires de jeux munies d'installations ludiques pour enfants, notamment des balançoires, des toboggans. L'invention s'applique tout particulièrement mais non exclusivement aux aires de jeux pour enfants.

L'invention s'applique à des installations généralement implantées sur des aires plein air mais aussi à des installations d'intérieur (en salles).

On rappelle que pour répondre aux normes de sécurité en vigueur, les jeux sont fixés ou placés sur un revêtement de sol souple en élastomère dit « amortisseur ». Classiquement, le revêtement comprend une couche de surface en matériau élastomère qui peut avoir été coulé in situ ou être constitué d'un assemblage de dalles.

Il s'agit de revêtements qui répondent à des normes de sécurité européennes n° EN 1176 et EN 1177, très strictes, les sols sont dits sols de sécurité.

La plus part du temps les revêtements amortisseurs permettant d'obtenir des sols de sécurité, sont réalisés par une première couche de matériau dite couche de base ou sous- couche. Cette sous-couche est à base de caoutchouc de synthèse et comporte des granulats de caoutchouc recyclé (SBR abréviation pour Styrène, Butadiène Réticulés) de granulométrie 1 à 10mm. Ces granulats sont mélangés avec de la résine polyuréthane (PU) selon des proportions précises et présente une dureté fixée par les normes. En général, cette sous-couche est de couleur noire. La sous-couche est étendue sur le sol brut de l'aire de jeux (en général béton, surface goudronnée, ciment, gravier compactés). Cette sous-couche peut être coulée tout comme on étend une chape d'un produit liquide à capacité durcissante ou se présenter sous forme de dalles préfabriquées.

Après avoir mis en place la sous-couche et avoir attendu son séchage dans le cas d'une sous couche coulée, on coule une deuxième couche, dite couche de surface. La couche de surface est également un élastomère à base de granulats de caoutchouc. En général, elle est constituée de granulats de caoutchouc teintés dans la masse ou d'EPDM (abréviation pour Ethylène, Propylène, Diène Monomère ou encore dénommé caoutchouc synthétique), mélangés avec un liant qui est une résine de polyuréthane. Le mélange (d'une épaisseur en général de 5 à 25 mm) ainsi obtenu est coulé sur la première couche comme une chape.

La couche de surface présente un coefficient d'élasticité supérieur à celui de la sous-couche répondant aux normes en vigueur, l'objectif étant d'amortir la chute d'un enfant jouant sur un toboggan ou sur tout autre jeu.

On s'intéresse dans la présente invention aux aires de jeux recouvertes par un sol en élastomère munies d'équipements additionnels comprenant des capteurs installés dans une ou plusieurs zones prédéfinies pour créer de nouveaux effets ludiques.

### Etat de la technique.

On pourra se reporter à l'état de la technique le plus proche constitué par FR 2 886 555. Cette demande décrit une aire de jeux équipée de capteurs de présence réagissant sous l'effet d'une pression afin de créer de nouveau effets ludiques. Les capteurs sont disposés sous le sol souple et sont repérables en surface par une zone colorée sur le sol. Les capteurs pouvant être utilisés sont des capteurs piézo-électrtques ou des capteurs à contact à sec ou des capteurs sensibles à un effet capacitif ou des capteurs hyperfréquence.

### Le problème technique.

Malheureusement, l'aire de jeu décrite dans cette demande de brevet ne procure pas les effets attendus dans la mesure où des défaillances surviennent dans le fonctionnement. En effet, certains capteurs ne délivrent pas ou plus d'information après 6 à 12 mois de mise en service.

La maintenance d'une aire de jeux ainsi équipée est difficile et par conséquent onéreuse. Le remplacement régulier d'un ou plusieurs capteurs et des liaisons filaires ne peut être envisagé tous les 6 à 12 mois pour des questions coûts.

En pratique, l'installation des capteurs dans une aire de jeu, est réalisée de préférence à l'occasion de la mise en place du revêtement de sol ou du dépôt de ce revêtement. Il est souhaité, par conséquent que cet équipement ait au moins la durée de vie du revêtement de sol, or ce n'est pas le cas avec l'équipement décrit dans la demande constituant l'art antérieur le plus proche.

Il est admis que la durée de vie de ce type de revêtement de sol soit garantit au pire pour deux ans, mieux pour cinq ans et au mieux encore pour dix ans selon les conditions d'utilisations : climatiques et fréquences des utilisations.

En outre dans le cas où le revêtement du sol a été coulé in situ, ce qui est le cas le plus fréquent car les sols coulés in situ sont plus fiables dans le temps et plus sécurisés, la maintenance est encore plus onéreuse car plus difficile. Le revêtement doit alors être découpé à chaque changement de capteur, puis rechapé, ce qui en outre fait perdre les avantages procurés par des sols coulés in situ.

### Résumé de l'invention.

Pour résoudre ce problème, le déposant a cherché une solution alternative à cette solution, n'ayant pas les inconvénients précités et en particulier une solution alternative dont la durée de vie est au moins égale à celle du revêtement de sol souple c'est-à-dire au moins deux ans, ou cinq ans ou dix ans.

L'invention a pour objet une dalle de détection de pression destinée à être placée sur un sol dur et recouverte par un sol souple, cette dalle comportant une face supérieure rigide en contact avec le sol souple, une face inférieure rigide en contact avec le sol en matériau dur, un matériau élastique pris en sandwich entre la face supérieure et la face inférieure, et au moins un capteur de déformation logé dans le matériau élastique, susceptible d'être activé sous l'effet d'une pression exercée sur le sol souple dans une zone Z prédéfinie au dessus de la dalle de détection. De préférence, le ou les capteurs de déformation sont des jauges de contraintes.

L'invention a également pour objet une aire de jeux comprenant un revêtement de sol souple en élastomère placé sur un sol en matériau dur principalement **caractérisé en ce qu**'elle comporte au moins une dalle de détection de pression placée sur le sol dur et recouverte par le sol souple, cette dalle comportant une face supérieure rigide en contact avec le sol souple, une face inférieure rigide en contact avec le sol en matériau dur, un matériau élastique pris en sandwich entre la face supérieure et la face inférieure, et au moins un capteur de déformation logé dans le matériau élastique, susceptible d'être activé sous l'effet d'une pression exercée sur le sol souple dans une zone Z prédéfinie au dessus de la dalle de détection.

Avantageusement, la dalle de détection de pression comporte un joint d'étanchéité périphérique placé entre la face supérieure et la face inférieure.

Dans un mode préféré de réalisation, le matériau élastique comprend un premier joint de contact et un deuxième joint de contact superposés, le ou les capteurs de déformation étant placés entre ces joints.

De préférence le ou les capteurs sont des jauges de contrainte.

Pour s'assurer d'une détection quelque soit l'endroit de l'impact c'est-à-dire d'une pression exercée sur le sol placé au dessus de la dalle, la dalle comporte au moins quatre capteurs de déformation.

Le ou les capteurs sont reliés à un pilote de jeux comprenant des moyens de traitement des signaux obtenus à partir des capteurs pour traiter ces signaux et piloter des moyens d'émission de message sonores et/ou lumineux, ou d'images en réponse à ces signaux.

Le pilote est avantageusement fixé sur un poteau et protégé par un habitacle pour éviter le vandalisme. L'habitacle a de préférence une forme ludique.

Les moyens de traitement comportent un système d'amplification des signaux obtenus à partir des capteurs et de mise en forme pour permettre la détection et un système informatique apte à identifier les dalles et à piloter les moyens d'émission de messages, ce système comprenant une interface entrées/sorties, une ou plusieurs sorties audio, des moyens de mémorisation de programmes et de données, au moins un automate ou un microprocesseur et éventuellement un lecteur de support de mémoire externe.

Le pilote de jeux comporte en outre une alimentation électrique fournie de préférence par au moins un panneau solaire.

Le pilote de jeux comporte avantageusement un système de ventilation.

La liaison avec le pilote peut être filaire ou non filaire.

Dans le cas d'une liaison filaire, chaque dalle de détection comporte un manchon étanche de connexion permettant le passage des fils conducteurs électriques reliant chaque capteur au pilote de jeux. De manière classique, une gaine de protection est prévue pour le passage des fils conducteurs jusqu'au pilote de jeux.

Dans le cas où la liaison est non filaire, par exemple radiofréquence, le ou les capteurs comporteront une alimentation électrique longue durée de type batterie au lithium par exemple.

Le pilote de jeux est de préférence relié à une unité de télémaintenance et télésurveillance. Cette unité comporte par exemple un système informatique (ordinateur et programmes de pilotages) de manière par exemple, à permettre une programmation à distance (avec mise à jour des programmes) du pilote de jeux, à assurer à distance l'entretien (réparation de pannes éventuelles à distance), à assurer à distance le changement de données ou de paramètres (par exemple réglage du son ou de la luminosité des images) ou le chargement de nouveaux programmes. La liaison pourra être filaire ou non filaire.

D'autres particularités et avantages de l'invention apparaîtront clairement à la lecture de la description qui est faite ci-après et qui est donnée à titre d'exemple illustratif et non limitatif et en regard des figures sur lesquelles :
- la figure 1 représente le schéma en vue de dessus d'une aire de jeux A selon la présente invention,
- la figure 2 représente le schéma d'une coupe partielle AA, du revêtement de sol de la figure 1,
- la figure 3 représente le schéma d'une coupe d'une dalle de détection selon l'invention,
- la figure 4 représente le schéma en vue de dessus d'une dalle selon l'invention,
- la figure 5 représente le schéma du pilote de jeux fixé sur un poteau selon l'invention,
- la figure 6 représente le schéma fonctionnel d'un exemple d'aire de jeux selon l'invention.

L'aire de jeu A représentée sur la figure 1 illustre un exemple représentatif de quelques jeux d'enfants présents typiquement dans un square ou une cour d'école ou dans une salle intérieure.

Dans cet exemple on a représenté une aire de jeux plein air comportant un buisson B, des arbres C, des bancs D , des balançoires E de plusieurs sortes, une construction à deux toboggans G et à deux échelles E.

On a représenté également des zones Z qui sont repérables par la couleur du revêtement. En effet, pour ces zones Z, le revêtement de sol 30 a une couleur différente du restant de la surface de l'aire de jeux. Les zones Z peuvent en outre avoir un motif ludique de couleur également différente facilement identifiable par les enfants. A titre d'exemple, des fruits sont représentés. Il pourrait s'agir de lettres de l'alphabet ou le dessin d'une marelle obtenue par plusieurs zones Z jointives.

Les zones Z définissent des emplacements d'effets ludiques repérables par les enfants. Elles correspondent en pratique à la présence d'une dalle de détection 100 située sous le revêtement de sol 30 comme décrit ci-après.

De préférence les dimensions de chaque zone Z sera de 70cm x 70cm.

Chaque dalle de détection 100 est reliée au pilote de jeux 20 installé sur un poteau P illustré sur la figure 6.

La liaison 10 entre les dalles de détection 100 et le pilote 20 peut être filaire comme illustré sur la figure 1 ou non filaire.

Sur la figure 1, cette liaison est réalisée par des fils conducteurs 11 logés dans une gaine 10 placée sous le revêtement de sol. La gaine 10 est et de préférence enterrée dans le sol dur 120, par exemple dans une chape béton sur laquelle le revêtement de sol 30 a été déposé.

Les figures 2, 3 et 4 permettent d'illustrer une dalle de détection 100 selon la présente invention.

La coupe AA transversale partielle d'une zone Z représentée sur la figure 2, permet d'illustrer l'emplacement de la dalle 100 et une coupe de cette dalle. Le revêtement de sol 30 comporte une première couche dénommée sous-couche 32 et une deuxième couche dénommée couche de surface 31. Il s'agit d'un revêtement souple répondant aux normes de sécurité tel que décrit précédemment.

La ou les dalles de détection 100 sont positionnées sur le sol dur 120, à des endroits prédéfinis pour obtenir le résultat final tel qu'illustré par l'exemple de la figure 1.

Dans le cas de liaisons filaires, les fils conducteurs 11 reliés au(x) capteur(s) de chaque dalle 100 sont reliés au pilote de jeux 20. Ces fils peuvent par exemple être raccordés à des fils conducteurs passés dans les gaines de protection 10. Leur raccordement peut être réalisé dans un manchon étanche 106, illustré sur la figure 3.

La sous-couche 32 est coulée sur le sol 120 et sur les dalles de détection 100 présentes sur ce sol 120. Après séchage de la sous- couche 32, la couche de surface est coulée et l'on obtient le revêtement 30, vue en coupe sur la figure 2.

Ainsi, toutes les faces des dalles de détection, hormis la face inférieure, sont recouverte par le matériau constituant la sous-couche de revêtement de sol.

Bien entendu, si le revêtement de sol était constitué d'une seule couche de matériau élastomère, la dalle 100 serait disposée de la même façon sur le sol dur 120 et serait recouverte par cette couche unique.

La dalle de détection 100 comprend une face supérieure 102 et une face inférieure 101 toutes les deux en matériau rigide. Ces faces peuvent, par exemple, être constituées d'une plaque en métal ou d'une plaque en matériau plastique rigide ou composite.

Un joint 103 assurant l'étanchéité de la dalle de détection, est fixé entre les deux faces 101 et 102. Ce joint 103 est placé en périphérie de manière à former avec les faces 101 et 102 un habitacle étanche. Un ou plusieurs détecteurs de déformation sont disposés entre deux joints de contact 104A et 104B pris en sandwich entre les deux faces 101 et 102 de la dalle. La face inférieure de la dalle 100 repose sur le sol dur 120. Les joints 104A et 104B sont des joints en matériau souple, élastique, se déformant sous l'effet d'une pression exercée en surface dans la zone Z.

Le matériau des joints de contact aura de préférence une élasticité de 10 à 40sh.

La dalle de détection 100 a de préférence un épaisseur totale de 13mm, soit 4mm d'épaisseur pour chaque plaque 104A, 104B et 5mm de hauteur pour les joints. Dans l'exemple et de façon avantageuse, la dalle est de forme carrée de 70cm de côté.

Le capteur ou les capteurs de déformations 105 sont disposés entre les joints de contact 104A et 104B de sorte que la déformation des joints est communiquée au capteur 105 qui se déforme à son tour. Ces déformations permettant d'obtenir des signaux de détection. Cette détection a lieu lorsqu'une pression est exercée par le saut d'un enfant sur la zone considérée. A chaque un impact sur la zone Z, c'est-à-dire à chaque saut d'enfants, une pression est exercée sur le sol souple et est transmise par compression des joints au capteur (ou aux capteurs).

Avantageusement, les capteurs de déformation 105 sont des jauges de contrainte.

On a choisi d'équiper de préférence chaque dalle, de quatre capteurs 105 pour s'assurer qu'une détection a bien lieu lorsqu'une pression est exercée sur la surface définie par une zone Z. Chaque capteur 105 est indépendant des autres capteurs et est susceptible de déclencher une détection.

La dalle de détection 100 est illustrée en coupe transversale sur la figure 3. On peut voir à partir de cette coupe, le passage des conducteurs électriques 11 reliant le ou les capteurs à l'extérieur à travers un manchon de connexion étanche 106, entouré par le joint d'étanchéité 103.

Sur la figure 4, la dalle de détection 100 est vue de dessus. La face supérieure W du joint de contact 104B en contact avec le coté intérieur de la face supérieure 102, est représentée en pointillés. Sur cette figure, on a illustré l'exemple d'une dalle de détection 100 comprenant quatre capteurs de déformation 105. Un motif ludique apparaît dans une couleur différente de la couleur du revêtement de sol de sorte que les enfants peuvent identifier ainsi les zones à effet ludique nouveau. Lorsqu'un enfant saute sur la cerise, le pilote de jeux peut par exemple émettre une voix prononçant le mot cerise ou faire une phrase avec le mot cerise.

La figure 5 illustre l'installation du pilote de jeux 20. Ce pilote est fixé au dessus d'un poteau suffisamment haut pour éviter le vandalisme. Par exemple, le poteau sera de 2,5 m de haut et de 12,5 cm de diamètre.

Le pilote 20 est de préférence fixé à l'intérieur d'un habitacle 22 servant d'abri. Les dimensions de l'habitacle seront de préférence d'environ 60cm de hauteur, 30cm de profondeur et 60cm de largeur.

Sur la figure 6 on a représenté le schéma fonctionnel d'un exemple d'aire de jeux selon l'invention.

Dans l'exemple cinq dalles de détection 100 sont reliées au pilote de jeux 20. Ce pilote 20 comprend un système de traitement 200 susceptible de traiter les signaux générés à partir des informations de déformation délivrées par les capteurs 105. Il comprend également un système d'alimentation électrique 206, longue durée comme par exemple un panneau solaire. Ce système fournit une tension d'alimentation continue 12V/24V.

Le système de traitent 200 comprend de préférence une interface entrées/sorties E/S, une ou plusieurs sorties audio, des moyens de mémorisation de programmes et de données 203, des moyens de traitement du signal 202 réalisés par au moins un microprocesseur ou un automate. Il peut comporter éventuellement un lecteur de support de mémoire externe.

Le système de traitement comprend de préférence des moyens d'amplification 201 d'entrée. Le traitement du signal permet de commander en réponse aux informations des capteurs de déformation, par exemple, les moyens d'émission de signaux lumineux ou d'images 205 et/ou les moyens d'émission de signaux sonores 204.

Bien entendu, le pilote de jeux 20 comporte une ventilation 207 qui fonctionne de préférence en permanence pour éviter toute condensation.

Le pilote jeux 20 est avantageusement Intégré dans une figurine en polyester constituant l'habitacle.

Ce pilote 20 est relié par une liaison filaire ou non à une unité informatique 300 de pilotage à distance. Cette unité assure les fonctions de télésurveillance et de télémaintenance. Cette unité permet par exemple, à distance de régler des paramètres tels que le volume du son des moyens d'émission du son, et la luminosité des images fournies par les moyens d'émission d'image 205.

L'unité 300 permet aussi à distance de faire des mises à jour de programmes du système de traitement 200, de charger de nouveaux programmes, de chargement de nouvelles données.

La durée de vie des dalles de détection implantées dans le sol comme cela vient d'être décrit dans la présente invention est prévue pour 20 millions d'impacts (sauts d'enfants), ce qui représente dans des conditions d'utilisation courante plus de 5 ans.

## Revendications

1. Dalle de détection de pression (100) destinée à être placée sur un sol dur et recouverte par un sol souple, **caractérisée en ce qu'**elle comporte une face supérieure rigide (102) susceptible d'être en contact avec le sol souple, une face inférieure rigide (101) susceptible d'être en contact avec le sol en matériau dur, un matériau élastique pris en sandwich entre la face supérieure et la face inférieure de la dalle, et au moins un capteur de déformation (105) logé dans le matériau élastique, susceptible d'être activé sous l'effet d'une pression exercée sur le sol souple dans une zone Z prédéfinie au dessus de la dalle de détection.

2. Aire de jeux comprenant un revêtement de sol souple (30) en élastomère placé sur un sol en matériau dur (120), **caractérisé en ce qu'**elle comporte au moins une dalle de détection (100) de pression selon la revendication 1 placée sur le sol dur et recouverte par le sol souple, cette dalle comportant la face supérieure rigide (102) en contact avec le sol souple et la face inférieure rigide (101) en contact avec le sol en matériau dur.

3. Aire de jeux selon la revendication 2, **caractérisé en ce que** la dalle de détection de pression (100) comporte un joint d'étanchéité périphérique (103) placé entre la face supérieure et la face inférieure.

4. Aire de jeux selon la revendication 2, **caractérisé en ce que** le matériau élastique comprend un premier joint (104A) de contact et un deuxième joint (104B) de contact superposés, le ou les capteurs de déformation (105) étant placés entre ces joints.

5. Aire de jeux selon l'une quelconque des revendications 2 à 4, **caractérisé en ce que** le ou les capteurs (105) sont des jauges de contrainte.

6. Aire de jeux selon l'une quelconque des revendications 2 à 5, **caractérisé en ce que** la dalle comporte au moins quatre capteurs de déformation de manière à détecter une pression exercée quelque soit l'endroit de l'impact sur le sol placé au dessus de la dalle.

7. Aire de jeux selon l'une quelconque des revendications 2 à 6, **caractérisé en ce qu'**elle comporte un pilote de jeux (20) comprenant des moyens (200) de traitement des signaux obtenus à partir des capteurs de chaque dalle de détection pour traiter ces signaux et piloter des moyens d'émission de message sonores et/ou lumineux, ou d'images en réponse à ces signaux.

8. Aire de jeux selon la revendication 7, **caractérisé en ce que** la liaison entre les capteurs et le pilote de jeux est filaire ou non filaire, la liaison étant dans ce cas radioélectrique.

9. Aire de jeux selon la revendication 7, **caractérisé en ce que** le pilote de jeux est fixé sur un poteau (P) et est protégé par un habitacle (22) par exemple de forme ludique.

10. Aire de jeux selon la revendication, **caractérisé en ce que** les moyens de traitement (200) comportent un système d'amplification (201) des signaux obtenus à partir des capteurs et de mise en forme pour permettre la détection et un système informatique (202) apte à identifier les dalles et à piloter les moyens d'émission de messages, ce système comprenant une interface entres/sorties, une ou plusieurs sorties audio, des moyens de mémorisation de programmes et de données, au moins un microprocesseur et éventuellement un lecteur de support de mémoire externe.

11. Aire de jeux selon la revendication 7, **caractérisé en ce que** le pilote de jeux comporte en outre une alimentation électrique (206) fournie de préférence par au moins un panneau solaire et avantageusement un système de ventilation (206).

12. Aire de jeux selon la revendication 8, **caractérisé en ce que**, dans le cas d'une liaison filaire, chaque dalle de détection (100) comporte un manchon étanche de connexion (106) permettant le passage des fils conducteurs électriques reliant chaque capteur au pilote de jeux.

13. Aire de jeux selon la revendication 8, **caractérisé en ce que** dans le cas où la liaison est non filaire, par exemple radiofréquence, le ou les capteurs (105) comportent une alimentation électrique longue durée de préférence une batterie au lithium.

14. Aire de jeux selon la revendication 7, **caractérisé en ce que** le pilote de jeux est de préférence relié à une unité de télémaintenance et télésurveillance (300); cette unité comporte un système de commande (ordinateur et programmes de pilotages) de manière à permettre une programmation à distance (avec mise à jour des programmes) du pilote de jeux, à assurer à distance l'entretien (réparation de pannes éventuelles à distance), à assurer à distance le changement de données ou de paramètres (par exemple réglage du son ou de la luminosité des images) ou le chargement de nouveaux programmes.

15. Aire de jeux selon la revendication 14, **caractérisé en ce que** la liaison entre le pilote de jeux et l'unité de télémaintenance et de télésurveillance (300) est filaire ou non filaire.

## Claims

1. A pressure detection tile (100) designed to be placed on hard ground and covered by soft soil, **characterized in that** it comprises a rigid upper surface (102) capable of being in contact with the soft soil, a rigid lower surface (101) capable of being in contact with the ground made of hard material, an elastic material sandwiched between the upper surface and the lower surface of the tile, and at least one deflection sensor (105) accommodated within the elastic material, capable of being activated under the influence of a pressure exerted on the soft soil within a predefined area Z above the detection tile.

2. A playing court having a soft ground covering (30) made of elastomer placed on ground made of hard material (120) **characterized in that** it comprises at least one pressure detection tile (100) according to Claim 1, said tile comprising the rigid upper surface (102), In contact with the soft soil, and the rigid lower face (101) in contact with the ground made of hard material.

3. The playing court according to Claim 2, **characterized in that** the pressure detection tile (100) comprises a peripheral sealing gasket (103) placed between the upper surface and the lower surface.

4. The playing court according to Claim 2, **characterized in that** the elastic material includes a first contact gasket (104A) and a second contact gasket (104B), stacked one above the other, the deflection sensor(s) (105) being placed between said gaskets.

5. The playing court according to any one of Claims 2 through 4, **characterized in that** the sensor(s) (105) are strain gauges.

6. The playing court according to any one of Claims 2 through 5, **characterized in that** the tile comprises at least four deflection sensors so as to detect any pressure exerted, regardless of the location of the impact on the soil placed on top of the tile.

7. The playing court according to any one of Claims 2 through 6, **characterized in that** it comprises a game controller (20) including signal processing means (200) for the signals obtained from the sensors of each detection tile for processing said signals and controlling audible and/or light signal, or image emission means, in response to said signals.

8. The playing court according to Claim 7, **characterized in that** the connection between the sensors and the game controller is wired or wireless, the connection in the latter case being by radio.

9. The playing court according to Claim 7, **characterized in that** the game controller is attached to a post (P) and protected by a housing (22), having an amusing shape for example.

10. The playing court according to Claim 7, **characterized in that** the processing means (200) comprise a system (201) for amplifying signals obtained from the sensors and shaping to enable detection and a data processing system (202) capable of identifying the tiles and controlling the message transmission means, said system including an input/output interface, one or more audio outputs, means for storing programs and data, at least one microprocessor and possibly an external storage medium reader.

11. The playing court according to Claim 7, **characterized in that** the game controller also comprises and electrical power supply (206) preferably supplied by at least one solar panel and, advantageously, a ventilation system (206).

12. The playing court according to Claim 8, **characterized in that**, in the case of a wired connection, each detection tile (100) comprises a fluid-tight connection sleeve (106) allowing passage for the electrically conductive wires connecting each sensor with the game controller.

13. The playing court according to Claim 8, **characterized in that**, in the case of a wireless connection, radiofrequency for example, the sensor(s) (105) comprise a long-duration electrical power supply, preferably a lithium battery.

14. The playing court according to Claim 7, **characterized in that** the game controller is preferably a remote maintenance and remote monitoring unit (300); this unit comprises a control system (computer and control programs) so as to allow remote programming (with program updates) of the game controller, to provide remote maintenance (remote repair of possible breakdowns), to provide remote loading of data or parameters (adjustment of sound or of image brightness for example) or the loading of new programs.

15. The playing court according to Claim 14, **characterized in that** the connection between the game controller and the remote maintenance and remote monitoring unit (300) is wired or wireless.

## Patentansprüche

1. Druckdetektorplatte (100) zum Anbringen auf hartem Boden und überzogen mit einem Fussbodenbelag, **dadurch gekennzeichnet, dass** sie eine steife obere Seite aufweist (102), die in Berührung mit dem Fussbodenbelag einer steifen unteren Seite kommen kann, eine steife untere Seite (101), die in Berührung mit dem harten Bodenbelag kommen kann, ein elastisches zwischen der oberen und der unteren Seite der Platte eingeklemmtes Material, und zumindest einen im elastischen Material angeordneten Verformungssensor (105), der unter der Wirkung eines auf den Fussbodenbelag in einer vorbestimmten über der Detektorplatte befindlichen Zone Z ausgeübten Drucks aktiviert werden kann.

2. Spielplatz mit einem Fussbodenbelag (30) aus Elastomer über einem Boden aus hartem Material (120), **dadurch gekennzeichnet, dass** er zumindest eine Druckdetektorplatte (100) nach Anspruch 1 umfasst, die auf dem harten und mit einem Fussbodenbelag überzogenem Boden angebracht ist, wobei diese Platte die steife obere mit dem Fussbodenbelag jn Kontakt befindliche Seite (102) und die steife untere mit dem Boden aus hartem Material in Kontakt befindliche Seite (101) aufweist.

3. Spielplatz nach Anspruch 2, **dadurch gekennzeichnet, dass** die Druckdetektorplatte (100) eine umlaufende zwischen der oberen und unteren Seite angeordnete Dichtung (103) aufweist.

4. Spielplatz nach Anspruch 2, **dadurch gekennzeichnet, dass** das elastische Material eine erste Kontaktdichtung (104A) und eine zweite Kontaktdichtung (104B), die übereinanderliegen, umfasst, wobei der bzw. die Verformungssensoren (105) zwischen diesen Dichtungen angeordnet sind.

5. Spielplatz nach einem beliebigen Anspruch 2 bis 4, **dadurch gekennzeichnet, dass** der bzw. die Sensoren (105) Dehnungsmessstreifen sind.

6. Spielplatz nach einem beliebigen Anspruch 2 bis 5, **dadurch gekennzeichnet, dass** die Platte zumindest vier Verformungssensoren umfasst, um einen ausgeübten Druck festzustellen, ganz gleich an welcher Stelle des Bodens über der Platte die Druckeinwirkung erfolgt.

7. Spielplatz nach einem beliebigen Anspruch 2 bis 6, **dadurch gekennzeichnet, dass** er einen Spielcontroller (20) mit Bearbeitungseinrichtungen (200) für die anhand der Sensoren jeder Detektorplatte erhaltenen Signale aufweist, um diese Signale zu bearbeiten und um die Sendeeinrichtungen der Ton- und/oder Leuchtsignale, oder der Bilder in Antwort auf diese Signale zu steuern.

8. Spielplatz nach Anspruch 7, **dadurch gekennzeichnet, dass** die Verbindung zwischen den Sensoren und dem Spielcontroller eine drahtgebundene oder drahtlose Verbindung ist, wobei es sich in diesem Falle um eine Funkverbindung handelt.

9. Spielplatz nach Anspruch 7, **dadurch gekennzeichnet, dass** der Spielcontroller an einem Pfosten (P) befestigt und mit einem Gehäuse (22), beispielsweise mit phantasievoller Form, geschützt wird.

10. Spielplatz nach Anspruch 7, **dadurch gekennzeichnet, dass** die Bearbeitungseinrichtungen (200) ein System (201) zum Verstärken sowie zum Formen der anhand der Sensoren erhaltenen Signale umfassen, um die Detektion zu ermöglichen, sowie ein Informatiksystem (202) zur Identifizierung der Platten und zur Steuerung der Meldungssendeeinrichtungen, wobei dieses System eine Eingangs/Ausgangs-Schnittstelle, einen oder mehrere Audioausgänge, Speichereinrichtungen für Programme und Daten, zumindest einen Mikroprozessor und eventuell ein Laufwerk mit externem Datenspeicher umfasst.

11. Spielplatz nach Anspruch 7, **dadurch gekennzeichnet, dass** der Spielcontroller ferner eine Stromversorgung (206) umfasst, die vorzugsweise zumindest über einen Sonnenkollektor gewährleistet wird, und vorteilhafterweise ein Lüftungssystem (206) aufweist.

12. Spielplatz nach Anspruch 8, **dadurch gekennzeichnet, dass** im Falle einer drahtgebundenen Verbindung jede Detektorplatte (100) eine dichte Verbindungsmuffe (106) zur Durchführung der Stromkabel, die jeden Sensor mit dem Spielcontroller verbinden, aufweist.

13. Spielplatz nach Anspruch 8, **dadurch gekennzeichnet, dass** im Falle der drahtlosen Verbindung, beispielsweise per Radiofrequenz, der bzw. die Sensoren (105) eine Langzeit-Stromverbindung, vorzugsweise eine Lithiumbatterie aufweisen.

14. Spielplatz nach Anspruch 7, **dadurch gekennzeichnet, dass** der Spielcontroller, vorzugsweise mit einer Fernwartungs- und Fernüberwachungseinheit (300) verbunden ist; wobei diese Einheit ein Steuersystem (Rechner und Steuerprogramme) umfasst, um eine fernbediente Programmierung (mit Update der Programme) des Spielcontrollers zu ermöglichen, die Fernwartung zu gewährleisten (Fernbehebung eventueller Störungen), die Fernänderung der Daten- bzw. Parameter (zum Beispiel Ton- oder Lichtstärkeneinstellung der Bilder) oder das Laden neuer Programme zu gewährleisten.

15. Spielplatz nach Anspruch 14, **dadurch gekennzeichnet, dass** die Verbindung zwischen dem Spielcontroller und der Fernwartungs- und Fernüberwachungseinheit (300) drahtgebunden oder drahtlos erfolgt.
